# EUROPÄISCHE PATENTSCHRIFT

(11) **EP 1 693 507 B1**
(45) Veröffentlichungstag und Bekanntmachung des Hinweises auf die Patenterteilung: **26.08.2009**
(21) Anmeldenummer: 06100633.4
(22) Anmeldetag: 20.01.2006
(51) Int. Cl.: D21F 1/02

(54) **Turbulenzerzeuger für einen Stoffauflauf**
Trailing member for a headbox
Elément traînant pour une caisse de tête

(30) Priorität: 22.02.2005 DE 102005008269
(43) Veröffentlichungstag der Anmeldung: 23.08.2006
(73) Patentinhaber: Voith Patent GmbH, 89522 Heidenheim (DE)
(72) Erfinder: Fenkl, Konstantin, 89547 Gerstetten-Heldenfingen (DE); Lehleiter, Klaus, 89555 Steinheim (DE)
(74) Vertreter: Kunze, Klaus

(56) Entgegenhaltungen:
- EP-A- 0 936 303
- EP-A- 1 386 999
- DE-A1- 3 525 760
- DE-A1- 10 102 087
- DE-A1- 19 817 857

## Beschreibung

Die Erfindung betrifft einen Turbulenzerzeuger für einen Stoffauflauf einer Maschine zur Herstellung einer Faserstoffbahn, insbesondere einer Papier-, Karton- oder Tissuebahn, aus mindestens einer Faserstoffsuspension, mit einer Vielzahl von Turbulenzrohren zur Führung und Verteilung der mindestens einen Faserstoffsuspension, wobei wenigstens ein Turbulenzrohr im Strömungsverlauf der mindestens einen Faserstoffsuspension sich mindestens einmal von einem ersten Querschnitt auf einen zweiten Querschnitt verändert und zumindest eine als Stufensprung ausgebildete Querschnittsveränderung durch einen, in dem Turbulenzrohr angeordneten Einsatz erzeugt wird, der eine Einsatzlänge und einen Einsatzaußendurchmesser aufweist, wobei der Einsatz einen Schlankheitsgrad im Bereich von 1:8 bis 1:50, vorzugsweise von 1:10 bis 1:30, aufweist und wobei der Schlankheitsgrad das Verhältnis von Einsatzaußendurchmesser zu Einsatzlänge ist.

Ein derartiger Turbulenzerzeuger ist beispielsweise aus der deutschen Offenlegungsschrift DE 101 02 087 A1 bekannt.

Der in das Turbulenzrohr eingebrachte Einsatz ist verschiebbar ausgeführt und es sind Mittel vorgesehen, durch die eine Veränderung des Verhältnisses L/D des Abstands einer Querschnittsveränderung zum Ende des Turbulenzrohrs zum engsten hydraulischen Durchmesser dieser Querschnittsveränderung bewirkt werden kann. Das Mittel zum Bewegen des Einsatzes kann beispielsweise mindestens ein Zahnrad und einen Zahnradeingriff aufweisen.

Allgemein dient ein Einsatz zur Beeinflussung der Strömungsführung, vor allem zur Vergleichmäßigung des Gesamtvolumenstroms, zur Einstellung des gewünschten Turbulenzgrads und zur gezielten Druckverlusterzeugung.

In der Praxis kommt es nun vor, dass der Bereich zwischen dem Beginn des Turbulenzrohrs und dem verschiebbaren Einsatz bei normaler, das heißt horizontaler oder annähernd horizontaler Einbaulage des Stoffauflaufs einen natürlichen Ablauf der Faserstoffsuspension verhindert und es bei längeren Stillstandszeiten der Maschine zur Herstellung einer Faserstoffbahn zum Antrocknen von Fasern und dadurch zur Änderung der Rohrgeometrie bis hin zu einer Verstopfung des Turbulenzrohrs kommen kann. Überdies ist die konstruktive Ausführung des Mittels zum Bewegen des Einsatzes sehr aufwendig und damit teuer in der Herstellung. Zudem kann ein wirkliches Verschieben des Einsatzes nicht immer gewährleistet werden. Weiterhin ist zwar eine Verschiebung des Einsatzes problemlos gegeben, der Bereich der Verschiebung ist jedoch konstruktiv festgelegt, so dass nicht immer eine optimale Positionierung des Einsatzes möglich ist.

Weiterhin ist aus den deutschen Offenlegungsschriften DE 35 25 760 A1 und DE 199 42 047 A1 jeweils ein Einsatz für einen Turbulenzerzeuger für einen Stoffauflauf bekannt.

Der Einsatz der deutschen Offenlegungsschrift DE 35 25 760 A1 bildet hierbei einen Kanal und ist in Löchern von zwei Trägerplatten, die in Strömungsrichtung der Faserstoffsuspension in einer bestimmten Distanz voneinander angeordnet sind und ein Führungsteil bilden, gelagert. Der Einsatz kann von einem ihn umschließenden Distanzrohr umgeben sein. Zudem ist er aufgrund seines Herstellungsverfahrens, beispielsweise einer üblichen mechanischen Bearbeitung oder eines Spritzgusses, relativ kurz, er weist lediglich eine Länge von maximal 200 mm auf. Er ist somit lediglich in engen Grenzen an sortenspezifische Anforderungen anpassbar.

Eine Abhilfe für die engen Grenzen wurde in der Vergangenheit dadurch geschaffen, dass zusätzlich eine Kontraktionsbuchse stromabwärts des Einsatzes in das Turbulenzrohr mit dem Ziel eingesetzt wurde, den Turbulenzgrad der Faserstoffsuspension gegen Ende des Turbulenzrohrs nochmals zu erhöhen. Dadurch ergab sich gegebenenfalls wiederum das Problem des Antrocknens von Fasern und der damit verbundenen Änderung der Rohrgeometrie bis hin zu einer Verstopfung des Turbulenzrohrs.

Überdies ist bei einem Turbulenzrohr mit einem sich verjüngenden Rechteckauslauf, wie es beispielsweise aus der europäischen Patentanmeldung EP 1 386 999 A1 bekannt ist, aufgrund der Rohrabflachung ein Einbau einer Kontraktionsbuchse von der bisher üblichen Turbulenzrohr-Auslaufseite her nicht mehr möglich.

Der Erfindung liegt die Aufgabe zugrunde, einen Turbulenzerzeuger mit Einsätzen der eingangs genannten Art derart weiterzubilden, dass er ein deutlich verbessertes Verwendungsspektrum für verschiedenste sortenspezifische Anforderungen aufweist.

Die Aufgabe wird erfindungsgemäß durch das kennzeichnende Merkmal des Anspruchs 1 gelöst.

Die erfindungsgemäße Aufgabe wird auf diese Weise vollkommen gelöst.

Damit wird möglichst nahe an der sich vergrößernden Querschnittsfläche des Turbulenzrohrs ein letzter Stufensprung aufgrund des Endes des Einsatzes geschaffen.

Der Bereich für den Schlankheitsgrad des "langen" Einsatzes ermöglicht die Verwendung des Turbulenzerzeugers für verschiedenste sortenspezitische Anforderungen. So konnen insbesondere Faserstoffsuspensionen mit starken Entmischungsneigungen, hohen Luftgehalten und/oder chemischen Affinitäten zur Anhaftung an den strömungsberührten Flächen, insbesondere im Bereich der Stoffauflaufdüse, durch die variable Ausführung der "langen" Einsätze positiv beeinflusst werden. Auch langfaserige Faserstoffsuspension, wie zum Beispiel Kraft-Liner oder Sackkraft-Papiere, aber auch holzfreie Papiere mit langfaserigem Zellstoffanteil, die verstärkt zur Entmischung aufgrund mangelnder Turbulenz neigen können und dadurch unerwünschte Effekte, insbesondere Streifigkeiten, in der hergestellten Faserstoffbahn bewirken, können durch die variable Ausführung der "langen" Einsätze positiv beeinflusst werden. Es verbessert sich schlichtweg das Verwendungsspektrum eines Turbulenzerzeugers bei Verwendung der erfindungsgemäßen "langen" Einsätze. Dies wird insbesondere auch durch die verhältnismäßig einfache Austauschbarkeit der "langen" Inserts ermöglicht, die eine nachträgliche Anpassung, beispielsweise bei einem Sorten- oder Produktwechsel, jederzeit zulässt.

Der Einsatz weist bevorzugt zumindest eine als Stufensprung ausgebildete Querschnittsveränderung auf, die im Strömungsverlauf der mindestens einen Faserstoffsuspension mindestens im letzten Drittel, vorzugsweise im letzten Viertel, insbesondere im letzten Fünftel, der Einsatzlänge angeordnet ist. Dieser Anordnungsbereich spielt eine entscheidende Rolle für den Turbulenzgrad, den die strömende Faserstoffsuspension am Ende des Turbulenzrohrs aufweist und der damit für die Strömungseigenschaften der Faserstoffsuspension am Anfang der Stoffauflaufdüse verantwortlich ist.

Weiterhin weist der Einsatz mehrere als ein jeweiliger Stufensprung ausgebildete Querschnittsveränderungen auf. Diese Ausgestaltung ermöglicht die fortwährende Generierung und Aufrechterhaltung eines minimalen Turbulenzgrads in der Faserstoffsuspension. Dieser minimale Turbulenzgrad ist notwendig, um nicht eine Entmischung der Faserstoffsuspension zu erhalten.

Der Einsatz weist ferner bevorzugt einen Gesamtstufensprung im Verhältnis zur Einsatzlänge im Bereich von 1:10 bis 1:100, vorzugsweise von 1:12 bis 1:75, insbesondere 1:15 bis 1:50, auf, wobei der Gesamtstufensprung die Differenz von größtem Einsatzinnendurchmesser zu Einsatzaußendurchmesser ist. Auch dieser Gesamtstufensprung, insbesondere der letzte Stufensprung, spielt wiederum eine entscheidende Rolle für den bereits erläuterten Turbulenzgrad.

Auch weist der Einsatz in günstiger Weise mehrere Innenflächen auf, die eine Rauhigkeit im Bereich von etwa 0,4 bis etwa 1,0 µm aufweisen. Dieser Bereich ist insbesondere für die Sauberhaltung der Innenflächen und die Strömungsstabilität der Faserstoffsuspension günstig.

Damit ein vollständiges Hineingleiten des Einsatzes in das Turbulenzrohr verhindert wird, weist er in idealer Ausgestaltung an seinem einlaufseitigen Ende einen tellerförmigen Ansatz auf, dessen Außendurchmesser größer ist als der Innendurchmesser des Turbulenzrohrs. Überdies ist er an seinem einlaufseitigen Ende bevorzugt mit einer Fase versehen, die sich überaus positiv auf die Reduktion des Druckverlusts am einlaufseitigen Ende auswirkt.

Der Einsatz weist in weiterer Ausgestaltung entlang seiner Einsatzlänge außenseitig zumindest einen Stegfuß, vorzugsweise mehrere insbesondere gleichmäßig verteilte Stegfüße auf. Damit kann einer möglichen Deformation des Einsatzes aufgrund der während des Betriebs der Maschine herrschenden Drücke vorgebeugt werden Weiterhin kann der Einsatz aus einem Kunststoff, vorzugsweise aus einem Hochleitungspolymer wie insbesondere PPSU, PPS, PEI, PTFE oder dergleichen, oder aus einem korrosionsbeständigen Metall, vorzugsweise aus Edelstahl, bestehen. Beide Materialarten eignen sich in besonderer Weise für die Verwendung, wobei ein Einsatz aus einem Kunststoff noch fertigungstechnische Vorteile und Kostenvorteile erbringt.

Weitere Merkmale und Vorteile der Erfindung ergeben sich aus der nachfolgenden Beschreibung bevorzugter Ausführungsbeispiele unter Bezugnahme auf die Zeichnung.

Es zeigen in schematischen Längsschnittdarstellungen
- Figur 1: einen Turbulenzerzeuger eines Stoffauflaufs einer Maschine zur Herstellung einer Faserstoffbahn gemäß dem Stand der Technik;
- Figur 2: einen weiteren Turbulenzerzeuger eines Stoffauflaufs einer Maschine zur Herstellung einer Faserstoffbahn gemäß dem Stand der Technik;
- Figur 3: einen erfindungsgemäßen Turbulenzerzeuger eines Stoffauflaufs einer Maschine zur Herstellung einer Faserstoffbahn; und
- Figuren 4 bis 6: weitere Ausführungsformen erfindungsgemäßer Einsätze für einen Stoffauflauf einer Maschine zur Herstellung einer Faserstoffbahn.

Die Figur 1 zeigt in schematischer Längsdarstellung einen Turbulenzerzeuger 1 eines Stoffauflaufs einer Maschine zur Herstellung einer Faserstoffbahn gemäß dem Stand der Technik. Bei der aus mindestens einer Faserstoffsuspension 2 hergestellten Faserstoffbahn kann es sich insbesondere um eine Papier-, Karton-oder Tissuebahn handeln.

Der Turbulenzerzeuger 1 umfasst eine Vielzahl von Turbulenzrohren 3 zur Führung und Verteilung der mindestens einen Faserstoffsuspension 2. Die Turbulenzrohre 3 sind üblicherweise in Zeilen und Spalten angeordnet und sie sind dabei in Löchern 4 von zwei Trägerplatten 5.1, 5.2, die in Strömungsrichtung S (Pfeil) der Faserstoffsuspension 2 in einer bestimmten Distanz D voneinander angeordnet sind und ein Führungsteil 6 bilden, gelagert. Der dargestellte Turbulenzerzeuger 1 weist zwei Zeilen Z₁, Z₂ an Turbulenzrohren 3 auf, man spricht von einem so genannten "Zwei-Zeiler".

Das jeweilige Turbulenzrohr 3 verändert im Strömungsverlauf der mindestens einen Faserstoffsuspension 2 sich mindestens einmal von einem ersten Querschnitt A₁ auf einen zweiten Querschnitt A₂ und zumindest eine als Stufensprung 7 ausgebildete Querschnittsveränderung △A wird durch einen, in dem Turbulenzrohr 3 [zumindest einlaufseitig] angeordneten Einsatz 8 erzeugt, der eine Einsatzlänge L₈ und einen Einsatzaußendurchmesser D₈ aufweist.

In der Ausführung der Figur 1 ist die Querschnittsveränderung ΔA am Ende des Einsatzes 8 als endseitiger Stufensprung 7 ausgebildet. Zudem ändert der Einsatz 8 in seinem Lauf noch einmal seinen Querschnitt von einem Querschnitt A₃ auf den Querschnitt A₁ bei Ausbildung eines zweiten Stufensprungs 9, wobei der Querschnitt A₃ der Einlaufquerschnitt der Einsatzes 8 ist. Der zweite Querschnitt A₂ ist zugleich der Querschnitt des zylindrischen oder annähernd zylindrischen Teils des Turbulenzrohrs 3.

Weiterhin kann das Turbulenzrohr 3 auch zweiteilig ausgeführt sein, so dass die Position des zweiten Stufensprungs 9 am Konturübergang der beiden ineinander gesteckten Teile liegt. Dabei fixiert die Rohrwandungsdicke des eingesteckten Rohrteils die Größe und die Lage des zweiten Stufensprungs 9.

Der Einsatz 8 weist im Stand der Technik aufgrund der möglichen und gängigen Herstellungsverfahren lediglich eine Einsatzlänge L₈ von maximal etwa 200 mm auf. Als Herstellungsverfahren kommen entweder eine mechanische Bearbeitung oder ein Spritzguss in Frage.

Die Figur 2 zeigt einen weiteren Turbulenzerzeuger 1 eines Stoffauflaufs einer Maschine zur Herstellung einer Faserstoffbahn gemäß dem Stand der Technik.

Dieser entspricht im Wesentlichen dem in der Figur 1 dargestellten Turbulenzerzeuger 1, so dass auf dessen Beschreibung verwiesen wird.

Der dargestellte Turbulenzerzeuger 1 weist in jedem Turbulenzrohr 3 zusätzlich noch eine Kontraktionsbuchse 10 auf, die stromabwärts des Einsatzes 8 in das Turbulenzrohr 1 mit dem Ziel eingesetzt wurde, den Turbulenzgrad der Faserstoffsuspension 2 gegen Ende des Turbulenzrohrs 1 nochmals zu erhöhen. Die Kontraktionsbuchse 10 wird normalerweise von der Auslaufseite 11 des Turbulenzrohrs 3 eingebracht, so dass bei einem Turbulenzrohr 3 mit einem sich verjüngenden Rechteckauslauf eine Einbringung derselben ohne ein vorheriges Entfernen des "Einlauf"-Inserts nicht mehr möglich ist.

Die Figur 3 zeigt nun einen erfindungsgemäßen Turbulenzerzeuger 1 eines Stoffauflaufs einer Maschine zur Herstellung einer Faserstoffbahn. Da die Grundkonstruktion dieses Turbulenzerzeugers 1 im Wesentlichen wiederum der des in der Figur 1 dargestellten Turbulenzerzeugers 1 entspricht, wird auf dessen Beschreibung verwiesen.

Der Einsatz 8 weist einen Schlankheitsgrad T im Bereich von 1:8 bis 1:50, vorzugsweise von 1:10 bis 1:30, auf, wobei der Schlankheitsgrad T das Verhältnis von Einsatzaußendurchmesser D₈ zu Einsatzlänge L₈ ist.

Weiterhin weist der Einsatz 8 eine Einsatzlänge L₈ auf, die im Bereich von 3 bis 150 mm, vorzugsweise von 5 bis 100 mm, kleiner ist als die Länge L_{z} des vorzugsweise zylindrischen oder annähernd zylindrischen Teils des Turbulenzrohrs 3. Seine mindestens eine Innenfläche 12 weist eine Rauhigkeit Rₐ im Bereich von etwa 0,4 bis etwa 1,0 µm auf.

Beide dargestellten Einsätze 8 weisen an ihren einlaufseitigen Enden 13 je einen tellerförmigen Ansatz 14 auf, dessen Außendurchmesser D₁₄ größer ist als der Rohrinnendurchmesser d₃ des Turbulenzrohrs 3, so dass ein vollständiges Hineingleiten des jeweiligen Einsatzes 8 in das dazugehörige Turbulenzrohr 3 verhindert wird. Jeder Einsatz 8 ist zudem an seinem einlaufseitigen Ende 13 mit einer Fase 15 versehen. Selbstverständlich können die Einsätze 8 auch ohne Fasen ausgeführt sein, wobei die dabei jeweils entstehende Scharfkantigkeit zum Aufreißen von Faserflocken aufgrund starker Kontraktionen führen kann.

Jeder Einsatz 8 besteht zudem aus einem Kunststoff, vorzugsweise aus einem Hochleitungspolymer wie insbesondere PPSU, PPS, PEI, PTFE oder dergleichen, oder aus einem korrosionsbeständigen Metall, vorzugsweise aus Edelstahl.

Der obere Einsatz 8.1 weist einen konstanten Innendurchmesser d₈ auf, wohingegen der untere Einsatz 8.2 eine als Stufensprung 9 ausgebildete zweite Querschnittsveränderung △A (von A₃ auf A₁) aufweist, die im Strömungsverlauf der mindestens einen Faserstoffsuspension 2 mindestens im letzten Drittel, vorzugsweise im letzten Viertel, insbesondere im letzten Fünftel, der Einsatzlänge L₈ angeordnet ist.

Die jeweils erste Querschnittsveränderung △A im Strömungsverlauf der mindestens einen Faserstoffsuspension 2 ist am Ende des dazugehörigen Einsatzes 8 ausgebildet. Die Querschnittsveränderung △A erfolgt von einem ersten Querschnitt A₁ auf einen zweiten Querschnitt A₂, wobei ein Stufensprung 7 ausgebildet wird.

Selbstverständlich kann der jeweilige Einsatz 8 noch weitere, als ein jeweiliger Stufensprung ausgebildete Querschnittsveränderungen ΔA aufweisen.

Jeder Einsatz 8 weist einen Gesamtstufensprung im Verhältnis zur Einsatzlänge L₈ im Bereich von 1:10 bis 1:100, vorzugsweise von 1:12 bis 1:75, insbesondere 1:15 bis 1:50, auf, wobei der Gesamtstufensprung die Differenz von größtem Einsatzinnendurchmesser d₈ zu Einsatzaußendurchmesser D₈ ist.

Die Figuren 4 bis 6 zeigen weitere Ausführungsformen erfindungsgemäßer Einsätze 8 für einen Stoffauflauf einer Maschine zur Herstellung einer Faserstoffbahn.

Der Einsatz 8 der Figur 4 weist eine als Stufensprung 9 ausgebildete zweite Querschnittsveränderung ΔA (von A₃ auf A₁) auf, die im Strömungsverlauf der mindestens einen Faserstoffsuspension 2 im ersten Drittel der Einsatzlänge L₈ angeordnet ist.

Der in Figur 5 dargestellte Einsatz 8 hingegen weist einen konstanten Innendurchmesser d₈ über die Einsatzlänge L₈ auf und entspricht somit dem oberen Einsatz 8.1 der Figur 3.

Und schließlich weist der Einsatz 8 der Figur 6 wiederum eine als Stufensprung 9 ausgebildete zweite Querschnittsveränderung ΔA (von A₃ auf A₁) auf, die im Strömungsverlauf der mindestens einen Faserstoffsuspension 2 mindestens im letzten Drittel, vorzugsweise im letzten Viertel, insbesondere im letzten Fünftel, der Einsatzlänge L₈ angeordnet ist. Er entspricht somit dem unteren Einsatz 8.2 der Figur 3.

Die erfindungsgemäßen Einsätze 8 der Figuren 3 bis 6 weisen entlang ihrer Einsatzlängen L₈ außenseitig zumindest je einen Stegfuß 16 , vorzugsweise mehrere insbesondere gleichmäßig verteilte Stegfüße 16 auf.

Auch sei angeführt, dass die einzelnen Querschnitte der Einsätze 8 nicht unbedingt eine jeweilige rotationssymmetrische Querschnittskontur aufweisen müssen. Vielmehr können die jeweiligen Innenquerschnittskonturen als auch die entsprechenden Außenquerschnittskonturen polygone, beispielsweise dreieckige oder viereckige Verläufe aufweisen.

Zudem werden ihre wesentlichen funktionale n Konturen K spanend hergestellt. Dabei wird mindestens eine Innenkontur K_{I} des jeweiligen Einsatzes 8 im Tiefbohrverfahren und die Außenkonturen K_{A} des jeweiligen Einsatzes 8 im Drehverfahren hergestellt.

Zusammenfassend ist festzuhalten, dass durch die Erfindung ein Turbulenzerzeuger mit Einsätzen der eingangs genannten Art derart weitergebildet wird, dass er ein deutlich verbessertes Verwendungsspektrum für verschiedenste sortenspezifische Anforderungen aufweist.

### Bezugszeichenliste

- 1: Turbulenzerzeuger
- 2: Faserstoffsuspension
- 3: Turbulenzrohr
- 4: Loch
- 5.1, 5.2: Trägerplatte
- 6: Führungsteil
- 7: Stufensprung
- 8: Einsatz
- 8.1: Oberer Einsatz
- 8.2: Unterer Einsatz
- 9: Stufensprung
- 10: Kontraktionsbuchse
- 11: Auslaufseite
- 12: Innenfläche
- 13: Ende
- 14: Ansatz
- 15: Fase
- 16: Stegfuß

- ΔA: Querschnittsveränderung
- A₁: Erster Querschnitt
- A₂: Zweiter Querschnitt
- A₃: Querschnitt
- D: Distanz
- D₁₄: Außendurchmesser
- d₃: Rohrinnendurchmesser
- D₈: Einsatzaußendurchmesser
- d₈: Einsatzinnendurchmesser
- d₈: Innendurchmesser

- K: Kontur
- K_{A}: Außenkontur
- K_{I}: Innenkontur
- L₈: Einsatzlänge
- L_{Z}: Länge
- Rₐ: Rauhigkeit
- S: Strömungsrichtung (Pfeil)
- T: Schlankheitsgrad
- Z₁, Z₂: Zeile

## Patentansprüche

1. Turbulenzerzeuger (1) für einen Stoffauflauf einer Maschine zur Herstellung einer Faserstoffbahn, insbesondere einer Papier-, Karton- oder Tissuebahn, aus mindestens einer Faserstoffsuspension (2) , mit einer Vielzahl von Turbulenzrohren (3) zur Führung und Verteilung der mindestens einen Faserstoffsuspension (2), wobei wenigstens ein Turbulenzrohr (3) im Strömungsverlauf der mindestens einen Faserstoffsuspension (2) sich mindestens einmal von einem ersten Querschnitt (A₁) auf einen zweiten Querschnitt (A₂) verändert und zumindest eine als Stufensprung (7) ausgebildete Querschnittsveränderung (DA) durch einen, in dem Turbulenzrohr (3) angeordneten Einsatz (8) erzeugt wird, der eine Einsatzlänge (L₈) und einen Einsatzaußendurchmesser (D₈) aufweist, wobei
der Einsatz (8) einen Schlankheitsgrad (T) im Bereich von 1:8 bis 1:50, vorzugsweise von 1:10 bis 1:30, aufweist und wobei der Schlankheitsgrad (T) das Verhältnis von Einsatzaußendurchmesser (D₈) zu Einsatzlänge (L₈) ist,
**dadurch gekennzeichnet**, (L₈)
dass der Einsatz (8) eine Einsatzlänge (L₈) aufweist, die im Bereich von 3 bis 150 mm, vorzugsweise von 5 bis 100 mm, kleiner ist als die Länge des zylindrischen oder annähernd zylinderischen Teils des Turbulenzrohrs (3).

2. Turbulenzerzeuger (1) nach Anspruch 1,
**dadurch gekennzeichnet,**
**dass** der Einsatz (8) zumindest eine als Stufensprung (9) ausgebildete Querschnittsveränderung (ΔA) aufweist, die im Strömungsverlauf der mindestens einen Faserstoffsuspension (2) mindestens im letzten Drittel, vorzugsweise im letzten Viertel, insbesondere im letzten Fünftel, der Einsatzlänge (L₈) angeordnet ist

3. Turbulenzerzeuger (1) nach Anspruch 1 oder 2,
**dadurch gekennzeichnet,**
**dass** der Einsatz (8) mehrere als ein jeweiliger Stufensprung (9) ausgebildete Querschnittsveränderungen (ΔA) aufweist.

4. Turbulenzerzeuger (1) nach einem der vorhergehenden Ansprüche,
**dadurch gekennzeichnet,**
**dass** der Einsatz (8) einen Gesamtstufensprung im Verhältnis zur Einsatzlänge (L₈) im Bereich von 1:10 bis 1:100, vorzugsweise von 1:12 bis 1:75, insbesondere 1:15 bis 1:50, aufweist, wobei der Gesamtstufensprung die Differenz von größtem Einsatzinnendurchmesser (d₈) zu Einsatzaußendurchmesser (D₈) ist.

5. Turbulenzerzeuger (1) nach einem der vorhergehenden Ansprüche,
**dadurch gekennzeichnet,**
**dass** der Einsatz (8) mehrere Innenflächen (12) aufweist, die eine Rauhigkeit (R₈) im Bereich von etwa 0,4 bis etwa 1,0 µm aufweisen.

6. Turbulenzerzeuger (1) nach einem der vorhergehenden Ansprüche,
**dadurch gekennzeichnet,**
**dass** der Einsatz (8) an seinem einlaufseitigen Ende (13) einen tellerförmigen Ansatz (14) aufweist, dessen Außendurchmesser (D₁₄) größer ist als der Innendurchmesser (d₃) des Turbulenzrohrs (3), so dass ein vollständiges Hineingleiten des Einsatzes (8) in das Turbulenzrohr (3) verhindert wird.

7. Turbulenzerzeuger (1) nach einem der vorhergehenden Ansprüche,
**dadurch gekennzeichnet, dass** der Einsatz (8) an seinem einlaufseitigen Ende (13) mit einer Fase (15) versehen ist.

8. Turbulenzerzeuger (1) nach einem der vorhergehenden Ansprüche,
**dadurch gekennzeichnet,**
**dass** der Einsatz (8) entlang seiner Einsatzlänge (L₈) außenseitig zumindest einen Stegfuß (16), vorzugsweise mehrere insbesondere gleichmäßig verteilte Stegfüße (16) aufweist.

9. Turbulenzerzeuger (1) nach einem der vorhergehenden Anspruche,
**dadurch gekennzeichnet,**
**dass** der Einsatz (8) aus einem Kunststoff, vorzugsweise aus einem Hochleistungspolymer wie insbesondere PPSU, PPS, PEI, PTFE oder dergleichen, besteht.

10. Turbulenzerzeuger (1) nach einem der Ansprüche 1 bis 8,
**dadurch gekennzeichnet,**
**dass** der Einsatz (8) aus einem korrosionsbeständigen Metall, vorzugsweise aus Edelstahl, besteht

## Claims

1. Turbulence generator (1) for a headbox of a machine for producing a fibrous web, in particular a paper, board or tissue web, from at least one fibrous suspension (2), having a large number of turbulence tubes (3) to guide and distribute the at least one fibrous suspension (2), at least one turbulence tube (3), in the course of the flow of the at least one fibrous suspension (2), changing at least once from a first cross section (A₁) to a second cross section (A₂), and at least one change in cross section (ΔA) which is in the form of a step (7) being produced by an insert (8) which is arranged in the turbulence tube (3) and has an insert length (L₈) and an insert external diameter (D₈), the insert (8) having a slenderness ratio (T) in the range from 1:8 to 1:50, preferably from 1:10 to 1:30, and the slenderness ratio (T) being the ratio of insert external diameter (D₈) to insert length (L₈),
**characterized in that**
the insert (8) has an insert length (L₈) which, in the region from 3 to 150 mm, preferably from 5 to 100 mm, is less than the length of the cylindrical or approximately cylindrical part of the turbulence tube (3).

2. Turbulence generator (1) according to Claim 1,
**characterized in that**
the insert (8) has at least one change in cross section (ΔA) which is formed as a step (9) and, in the course of the flow of the at least one fibrous suspension (2), is arranged at least in the last third, preferably in the last quarter, in particular in the last fifth, of the insert length (L₈).

3. Turbulence generator (1) according to Claim 1 or 2,
**characterized in that**
the insert (8) has a plurality of changes in cross section (ΔA) formed as a respective step (9).

4. Turbulence generator (1) according to one of the preceding claims,
**characterized in that**
the insert (8) has a total step in relation to the insert length (L₈) in the range from 1:10 to 1:100, preferably from 1:12 to 1:75, in particular 1:15 to 1:50, the total step being the difference from the largest insert internal diameter (d₈) to insert external diameter (D₈).

5. Turbulence generator (1) according to one of the preceding claims,
**characterized in that**
the insert (8) has a plurality of internal surfaces (12) which have a roughness (Rₐ) in the range from about 0.4 to about 1.0 µm.

6. Turbulence generator (1) according to one of the preceding claims,
**characterized in that**
at its end (13) on the inlet side, the insert (8) has a plate-like extension (14), the external diameter (D₁₄) of which is larger than the internal diameter (d₃) of the turbulence tube (3), so that the insert (8) is prevented from sliding completely into the turbulence tube (3).

7. Turbulence generator (1) according to one of the preceding claims,
**characterized in that**
the insert (8) is provided with a chamfer (15) at its end (13) on the inlet side.

8. Turbulence generator (1) according to one of the preceding claims,
**characterized in that**
along its insert length (L₈), the insert (8) has at least one basal web (16) on its outer side, preferably a plurality of in particular uniformly distributed basal webs (16).

9. Turbulence generator (1) according to one of the preceding claims,
**characterized in that**
the insert (8) consists of a plastic, preferably of a high-performance polymer such as in particular PPSU, PPS, PEI, PTFE or the like.

10. Turbulence generator (1) according to one of Claims 1 to 8,
**characterized in that**
the insert (8) consists of a corrosion-resistant metal, preferably of stainless steel.

## Revendications

1. Turbulateur (1) pour l'amenée de matière à une machine de fabrication d'une nappe de fibres, en particulier d'une nappe de papier, de carton ou d'étoffe à partir d'au moins une suspension (2) de fibres,
lequel turbulateur présente plusieurs tubes de turbulation (3) qui conduisent et répartissent la ou les suspensions (2) de fibres,
au moins un tube de turbulation (3) passant au moins une fois d'une première section transversale (A₁) à une deuxième section transversale (A₂) dans la direction d'écoulement de la ou des suspensions (2) de fibres,
une modification (ΔA) de la section transversale configurée en épaulement brusque (7) étant formée par une garniture (8) disposée dans le tube (3) de turbulation et présentant une longueur de garniture (L₈) et un diamètre extérieur de garniture (D₈),
la garniture (8) présentant un degré de finesse (T) compris dans la plage de 1 : 8 à 1 : 50 et de préférence de 1 : 10 à 1 : 30,
le degré de finesse (T) étant le rapport entre le diamètre extérieur (D₈) de la garniture et la longueur (L₈) de la garniture,
**caractérisé en ce que**
la garniture (8) présente une longueur de garniture (L₈) plus petite de l'ordre de 3 à 150 mm et de préférence de 5 à 100 mm que la longueur de la partie cylindrique ou approximativement cylindrique du tube de turbulation (3).

2. Turbulateur (1) selon la revendication 1, **caractérisé en ce que** la garniture (8) présente au moins une modification (ΔA) de sa section transversale configurée comme épaulement brusque (9) qui est disposé au moins dans le dernier tiers, de préférence dans le dernier quart et en particulier dans le dernier cinquième de la longueur (L₈) de la garniture dans la direction d'écoulement de la ou des suspensions (2) de fibres.

3. Turbulateur (1) selon les revendications 1 ou 2, **caractérisé en ce que** la garniture (8) présente plusieurs modifications (ΔA) de sa section transversale configurées chacune comme épaulement brusque (9).

4. Turbulateur (1) selon l'une des revendications précédentes, **caractérisé en ce que** la garniture (8) présente entre l'épaulement global et la longueur (L₈) de la garniture un rapport compris dans la plage de 1 : 10 à 1 : 100, de préférence de 1 : 12 à 1 : 75 et en particulier de 1 : 15 à 1 : 50, l'épaulement global étant la différence entre le plus grande diamètre intérieur (d₈) de la garniture et le diamètre extérieur (D₈) de la garniture.

5. Turbulateur (1) selon l'une des revendications précédentes, **caractérisé en ce que** la garniture (8) présente plusieurs surfaces intérieures (12) dont la rugosité (R₈) est comprise dans la plage d'environ 0,4 à environ 1,0 µm.

6. Turbulateur (1) selon l'une des revendications précédentes, **caractérisé en ce que** la garniture (8) présente à son extrémité (13) située du côté de l'entrée un appendice (14) en forme de plateau dont le diamètre extérieur (D₁₄) est plus grand que le diamètre intérieur (d₃) du tube de turbulation (3), de manière à empêcher que la garniture (8) pénètre complètement par glissement dans le tube de turbulation (3).

7. Turbulateur (1) selon l'une des revendications précédentes, **caractérisé en ce que** la garniture (8) est dotée d'un chanfrein (15) à son extrémité (13) située du côté de l'entrée.

8. Turbulateur (1) selon l'une des revendications précédentes, **caractérisé en ce que** la garniture (8) présente sur sa longueur (L₈) et du côté extérieur au moins un pied de nervure (16) et de préférence plusieurs pieds de nervure (16) répartis en particulier de manière régulière.

9. Turbulateur (1) selon l'une des revendications précédentes, **caractérisé en ce que** la garniture (8) est constituée d'une matière synthétique et de préférence d'un polymère à haute performance, par exemple le PPSU, le PPS, le PEI, le PTFE ou similaires.

10. Turbulateur (1) selon l'une des revendications 1 à 8, **caractérisé en ce que** la garniture (8) est réalisée en un métal résistant à la corrosion et de préférence en acier allié.
